# EUROPÄISCHE PATENTSCHRIFT

(11) **EP 0 526 617 B1**
(45) Veröffentlichungstag und Bekanntmachung des Hinweises auf die Patenterteilung: **19.07.1995**
(21) Anmeldenummer: 92906516.7
(22) Anmeldetag: 21.02.1992
(51) Int. Cl.: B65B 63/02

(54) **VERFAHREN UND VORRICHTUNG ZUM BEFÜLLEN VON VERPACKUNGEN**
METHOD AND DEVICE FOR FILLING PAPER BAGS, ETC.
PROCEDE ET DISPOSITIF POUR LE REMPLISSAGE D'EMBALLAGES

(30) Priorität: 21.02.1991 DE 4105454; 08.03.1991 DE 4107495
(43) Veröffentlichungstag der Anmeldung: 10.02.1993
(73) Patentinhaber: Icoma Packtechnik GmbH, D-77855 Achern (DE)
(72) Erfinder: KUCKHERMANN, Gustav, D-4540 Lengerich (DE); TOLLE, Klaus, D-77880 Sasbach (DE); EKSTRÖM, Erik, Tommy, S-643 00 Vingäker (SE)
(74) Vertreter: Thielking, Bodo, Dipl.-Ing.
(86) Internationale Anmeldenummer: EP9200376
(87) Internationale Veröffentlichungsnummer: WO9214651

(56) Entgegenhaltungen:
- WO-A-84/04286
- CH-A- 569 620
- DE-A- 3 135 885

## Beschreibung

### TECHNISCHES GEBIET

Die Erfindung betrifft eine Vorrichtung zum Befüllen von Verpackungen, insbesondere Papiersäcken oder dergleichen, mit einer Formkammer zur Vorverdichtung des Füllguts, die zum Eintauchen in die Verpackung und zum Entleeren des vorverdichteten Füllguts in die Verpackung ausgebildet ist, mit einer absperrbaren Zulaufeinrichtung für das Füllgut in die Formkammer und mit einer Verschlußeinrichtung am Boden der Formkammer.

### STAND DER TECHNIK

Bei einer bekannten Vorrichtung dieser Art (DE-A-31 35 885) erfolgt die Verdichtung des Füllguts mit Hilfe von in das Füllgut eintauchenden Saugelementen. Nach dem Verdichten wird zunächst die Formkammer in die offenstehende Verpackung eingesenkt und danach die Bodenklappe der Formkammer geöffnet. Anschließend erfolgt ein Austrag des verdichteten Füllguts in die Verpackung.

Bei dieser bekannten Vorrichtung ist es nachteilig, daß die Saugkerzen, die in das Füllgut eintauchen, vor jeder Befüllung wieder freigeblasen werden müssen. Dies reduziert die Füllgeschwindigkeit erheblich.

Es ist ferner bereits ein Verfahren zum Vorverdichten von pulverförmigem Gut durch Luftextraktion mittels einer Vakuumsaugeinrichtung bekannt (CH-A-569 620). Bei diesem bekannten Verfahren wird Füllgut in eine ortsfeste Formkammer eingefüllt, an die eine Vakuumsaugeinrichtung angeschlossen ist. Aus der geschlossenen Formkammer wird die Luft oberhalb des Füllstandes abgesaugt. Anschließend wird der Zulauf zur Kammer wieder geöffnet und der Boden, auf dem der verdichtete Materialblock aufliegt, zur Seite geschwenkt, damit der verdichtete Materialblock unter Eigengewicht in einen darunter befindlichen Behälter fallen kann.

### DIE ERFINDUNG

Ausgehend von dem eingangs erwähnten Stand der Technik liegt der Erfindung die Aufgabe zugrunde, eine Vorrichtung der als bekannt vorausgesetzten Art so auszubilden, daß eine schnelle Befüllung mit verdichtetem Gut mit Hilfe einfacher, zuverlässiger Elemente möglich wird.

Die Lösung dieser Aufgabe erfolgt mit den Merkmalen des Kennzeichnungsteils von Anspruch 1.

Bei der erfindungsgemäßen Vorrichtung erfolgt die Verdichtung durch eine Vakuumabsaugung, welche oberhalb des Füllstandes des unverdichteten Füllguts erfolgt. Es erfolgt also keinerlei Berührung zwischen den Saugelementen und dem Füllgut. Dies hat zur Folge, daß auch eine Verschmutzung sicher vermieden wird.

Bevorzugte Ausführungsformen der Vorrichtung sind in den Unteransprüchen beschrieben.

### KURZBESCHREIBUNG DER ZEICHNUNGSABBILDUNG

Eine bevorzugte Ausführungsform der Erfindung wird nachstehend anhand der Zeichnung im einzelnen erläutert. Es zeigen:
- Figur 1 -: eine schematische Darstellung der Formkammer mit Füllstutzen und darunter angeordneter Verpackung, wobei die Formkammer noch unter Normaldruck steht,
- Figur 2 -: eine Darstellung der Anordnung gemäß Figur 1 zu einem Zeitpunkt, in dem das Vakuum bereits anliegt und der Materialzulauf abgesperrt ist,
- Figur 3 -: die in Figuren 1 und 2 dargestellte Anordnung mit unter Vakuum stehender Formkammer, die in die Verpackung eingesenkt ist,
- Figur 4 -: die Darstellung gemäß Figur 3 bei ausgetragenem Füllgut,
- Figur 5 -: die Vorrichtung nach Befüllung der Verpackung und vor Einleitung eines neuen Füll- und Verdichtungsvorgangs.
- Figur 6 -: eine zu Figur 1 analoge Darstellung mit einer zusätzlichen Verriegelungseinrichtung,
- Figur 7 -: die Darstellung gemäß Figur 6 bei abgeschwenkter Andruckvorrichtung,
- Figur 8 -: die Darstellung gemäß Figur 7 bei geöffneter Formkammer,
- Figur 9 -: den unteren Bereich der Formkammer in perspektivischer Darstellung mit einer Reinigungsbürste.

### BESTER WEG ZUR AUSFÜHRUNG DER ERFINDUNG

An einen Vorratsbehälter 8 schließt sich eine Zulaufeinrichtung 6 für das mit 13 bezeichnete Füllgut an. Unterhalb des Vorratsbehälters ist in der Zulaufeinrichtung 6 eine Absperrklappe 7 vorgesehen, die im geschlossenen Zustand ein Nachrieseln des Füllguts aus dem Vorratsbehälter verhindert. Am Dichtflansch 10 der Zulaufeinrichtung 6 liegt der trichterförmige Randbereich 5 einer mit 1 bezeichneten Formkammer an. Der Randbereich 5 ist nach oben offen und kann dicht am Dichtflansch 10 anliegen. Die Formkammer 1 besitzt einen Boden 2, der von einer schwenkbaren Andruckvorrichtung 3 in Schließstellung gemäß Figur 1 gehalten werden kann. In Figur 3 ist die Andruckvorrichtung 3 zurück verschwenkt, liegt also nicht mehr am Boden 2 an. An der Formkammer 1 ist eine Rütteleinrichtung 4 zum Rütteln dieser Formkammer 1 befestigt.

Eine Saugglocke 9 bildet das untere Ende eines Saugstutzens 14. Der Saugstutzen 14 ist ein Element einer Vakuumsaugeinrichtung, die nicht genauer dargestellt ist.

Unterhalb der Formkammer 1 ist eine Verpackung 12, beispielsweise ein rechteckig oder quaderförmig geöffneter Papiersack in einer Kassette 11 angeordnet. Die Kassette besteht aus zwei Seitenwänden 11a und 11b sowie einem Boden 11c. Der Saugstutzen 14 mit Saugglocke 9 kann aus der in Figur 1 dargestellten Position abgesenkt werden. Dies erfolgt zunächst nach Abschluß des Füllvorgangs in der Formkammer 1. Die Absperrklappe 7 stellt sicher,daß danach kein weiteres Füllgut mehr nachrutschen kann. Anschließend wird die Saugglocke 9 auf den oberen trichterförmigen Randbereich 5 der Formkammer 1 heruntergefahren, bis die Saugglocke dicht am Randbereich 5 anliegt. Danach beginnt das Absaugen des Luftraums mit der Folge, daß das lose eingefüllte Material verdichtet wird. Sobald der gewünschte Unterdruck erreicht ist, wird die Andruckvorrichtung 3 aus der in Figuren 1 und 2 ersichtlichen Position in die Freigabestellung (vgl. Figur 3) verschwenkt. Durch das entstehende Vakuum bleibt der Boden 2 fest gegen den unteren Rand der Formkammer 1 angepreßt. Danach werden die Saugglocke 9, der Saugstutzen 14 und die unten offene Formkammer unter Aufrechterhaltung des Vakuums gemeinsam nach unten verfahren, bis die Figur 3 dargestellte Position erreicht ist. Anschließend wird zunächst das Vakuum aufgehoben, danach der als Klappe ausgebildete Boden 2 in die Freigabeposition gemäß Figur 4 verschwenkt und danach das verdichtete Material aus der Formkammer 1 in die Verpackung 12 eingetragen, indem die Rütteleinrichtung betätigt wird. Nach Beendigung des Austragvorgangs werden die Formkammer 1 und die Saugglocke 9 mit Saugstutzen 14 wieder in ihre Ausgangsposition zurückgefahren, die in Figur 5 dargestellt ist. Damit ist die Vorrichtung zur Durchführung des nächsten Form- und Füllvorgangs bereit.

An den beschriebenen Vorverdichtungsvorgang können sich bei weiteren Bearbeitungsstationen ergänzende Verdichtungsvorgänge anschließen, die mit Hilfe aller üblichen Verdichtungseinrichtungen durchgeführt werden können, als beispielsweise Rütteleinrichtungen oder Vakuumsaugglocken.

Bei der Ausführungsform gemäß Figuren 6 bis 9 ist zusätzlich zu der Andruckvorrichtung 3 noch eine Verriegelungsvorrichtung vorgesehen. Diese Verriegelungsvorrichtung besitzt zwei vordere Haltehaken 50 und 51 sowie zwei hintere Haltehaken 52 und 53. Die Haltehaken sind entlang der Formkammer 1 in deren Längsrichtung verschiebbar. Der Antrieb erfolgt über Betätigungszylinder 54 und 55. Mit den Haltehaken wird eine absolut sichere Anlage der Klappe 2 an der Unterkante der Formkammer 1 sichergestellt.

Damit kein Füllgut zwischen die Dichtflächen geraten kann, ist noch eine Reinigungsbürste 56 vorgesehen (vgl. Figur 9), welche die Bodenklappe 2 nach jedem Entleerungsvorgang überstreicht. Das abgestreifte Restmaterial wird über ein Saugrohr 57 abgesaugt.

## Patentansprüche

1. Vorrichtung zum Befüllen von Verpackungen (12), insbesondere Papiersäcken oder dergleichen, mit einer Formkammer (1) zur Vorverdichtung des Füllguts (13), die zum Eintauchen in die Verpackung (12) und zum Entleeren des vorverdichteten Füllguts (13) in die Verpackung (12) ausgebildet ist, mit einer absperrbaren Zulaufeinrichtung (6) für das Füllgut in die Formkammer (1) und mit einer Verschlußeinrichtung (2) am Boden der Formkammer (1),
dadurch gekennzeichnet,
daß oberhalb des Füllstands des unverdichteten Füllguts (13) eine Vakuumsaugeinrichtung (9, 14) dicht an die Formkammer (1) anschließbar ist für ein Erzeugen eines Unterdrucks in der Formkammer (1).

2. Vorrichtung nach Anspruch 1,
dadurch gekennzeichnet,
daß der obere Rand (5) der Formeinrichtung (1) zum dichten Anliegen an die Zulaufeinrichtung (6) und an die Vakuumsaugeinrichtung (9, 14) ausgebildet ist.

3. Vorrichtung nach Anspruch 1 oder 2,
dadurch gekennzeichnet,
daß eine Absperreinrichtung (7) oberhalb der Mündung in der Zulaufeinrichtung (6) vorgesehen ist.

4. Vorrichtung nach einem oder mehreren der Ansprüche 1 bis 3,
dadurch gekennzeichnet,
daß an der Formkammer (1) eine Rütteleinrichtung (4) zum Entleeren des unter Vakuum vorverdichteten Füllguts (13) aus der Formkammer vorgesehen ist.

5. Vorrichtung nach einem oder mehreren der Ansprüche 1 bis 4,
dadurch gekennzeichnet,
daß die Vakuumsaugeinrichtung (9, 14) mit ihrem zur Anlage an den Rand (5) ausgebildeten Bereich (9) mit der Formkammer (1) höhenverfahrbar ist.

6. Vorrichtung nach einem oder mehreren der Ansprüche 1 bis 5,
dadurch gekennzeichnet,
daß die Vakuumsaugeinrichtung (9, 14) einen sich durch einen Bereich der Zulaufeinrichtung (6) erstreckenden und durch die Mündung der Zulaufeinrichtung (6) hindurch verfahrbaren Saugstutzen (14) aufweist.

7. Vorrichtung nach Anspruch 6,
dadurch gekennzeichnet,
daß die Vakuumsaugeinrichtung am unteren Ende des Saugstutzens (14) eine Saugglocke (9) aufweist, die zum dichten Anliegen an den entsprechend geformten oberen Randbereich (5) der Formeinrichtung ausgebildet ist.

8. Vorrichtung nach einem oder mehreren der Ansprüche 1 bis 7,
dadurch gekennzeichnet,
daß zusätzlich Arretiervorrichtungen (50; 51, 52; 53) vorgesehen sind, welche die Bodenklappe (2) der Formkammer in Anlagestellung an den unteren Rand der Formkammer bei abgeschwenkter Andruckvorrichtung (3) halten.

9. Vorrichtung nach einem oder mehreren der Ansprüche 1 bis 8,
dadurch gekennzeichnet,
daß die Arretiervorrichtung durch Haltehaken (50; 51; 52; 53) gebildet ist, welche sich entlang der Formkammer (1) erstrecken und in deren Längsrichtung angetrieben verschiebbar sind.

10. Vorrichtung nach einem oder mehreren der Ansprüche 1 bis 9,
dadurch gekennzeichnet,
daß der Antrieb der Arretiervorrichtung (50; 51; 52; 53) über Stellmotoren (54; 55) erfolgt.

11. Vorrichtung nach einem oder mehreren der Ansprüche 1 bis 10,
dadurch gekennzeichnet,
daß eine Abstreifvorrichtung (56) für ein Reinigen der Bodenklappe (2) vorgesehen ist.

12. Vorrichtung nach einem oder mehreren der Ansprüche 1 bis 11,
dadurch gekennzeichnet,
daß die Formkammer (1) einen Boden (2) besitzt, der von einer schwenkbaren Andruckvorrichtung (3) in Schließstellung gehalten werden kann.

## Claims

1. An arrangement for filling of packaging (12), in particular paper bags or the like, having a forming chamber (1) for pre-compaction of the filling material (13), which is designed for insertion into the packaging (12) and for emptying the pre-compacted filling material (13) into the packaging (12), having a shut-off feed mechanism (6) for the filling material into the forming chamber (1) and having a sealing facility at the base of the forming chamber (1)
characterised in that,
above the filling level of the loose filling material (13) a vacuum suction device (9, 14) can be coupled tightly against the forming chamber (1) for creating a sub pressure in the forming chamber (1).

2. An arrangement according to claim 1
characterised in that,
the top edge (5) of the forming device (1) is designed for effecting a tight sealing contact to the feed mechanism (6) and to the vacuum suction device (9, 14).

3. An arrangement according to claim 1 or 2,
characterised in that,
a shut-off mechanism (7) is provided above the opening in the feed mechanism (6).

4. An arrangement according to one or several of the claims 1 to 3,
characterised in that,
a vibratory device (4) is provided on the forming chamber (1) for emptying the filling material (13) pre-compacted under vacuum from the forming chamber.

5. An arrangement according to one or several of the claims 1 to 4,
characterised in that,
the vacuum suction device (9, 14) with its zone (9) designed for contact at the edge (5) with the forming chamber is height adjustable.

6. An arrangement according to one or several of the claims 1 to 5,
characterised in that,
the vacuum suction device (9, 14) features a suction spout (14) moveable through the opening of the feed mechanism (6) and extending through a zone of the feed mechanism (6).

7. An arrangement according to claim 6,
characterised in that,
the vacuum suction device features a suction cup (9) at the bottom end of the suction spout (14), which is designed for making a tightly sealed contact against the correspondingly formed top edge zone (5) of the forming device.

8. An arrangement according to one or several of the claims 1 to 7,
characterised in that,
additional retaining devices (50; 51, 52; 53) are provided, which hold the base flap (2) of the forming chamber in the sealed contact position against the bottom edge of the forming chamber when the compression device (3) is pivoted away.

9. An arrangement according to one or several of the claims 1 to 8,
characterised in that,
the retaining device is formed by retaining hooks (50; 51; 52; 53), which extend along the forming chamber (1) and can be slid in their longitudinal direction.

10. An arrangement according to one or several of the claims 1 to 9,
characterised in that,
the actuation of the retaining device (50; 51; 52; 53) is effected by means of actuating motors (54; 55).

11. An arrangement according to one or several of the claims 1 to 10,
characterised in that,
a scraping device (56) is provided for cleaning the base flap (2).

12. An arrangement according to one or several of the claims 1 to 11,
characterised in that,
the forming chamber (1) has a base (2), which can be held in a closed position by a pivotal compression device (3).

## Revendications

1. Dispositif de remplissage d'emballages (12), notamment de sacs en papier ou emballages analogues, avec une chambre de formage (1) pour le compactage préliminaire du produit à emballer (13), laquelle est conçue pour être plongée dans l'emballage (13) et pour le déchargement du produit précompacté (13) dans l'emballage (12), avec un dispositif d'alimentation (6) obstruable pour l'amenée due produit dans la chambre de formage (1) et avec un dispositif de fermeture (2) au fond de la chambre de formage (1),
caractérisé en ce que
un dispositif d'aspiration à vide (9, 14) peut être raccordé, de façon étanche, à la chambre de formage (1), au-dessus du niveau de remplissage du produit non compacté (13), lequel dispositif génère une dépression dans la chambre de formage (1).

2. Dispositif selon la revendication 1,
caractérisé en ce que
le bord supérieur (5) de la chambre de formage (1) est conçue de sorte à porter, de façon étanche, contre le dispositif d'alimentation (6) et le dispositif d'aspiration à vide (9, 14).

3. Dispositif selon la revendication 1 ou 2,
caractérisé en ce que
un dispositif de fermeture (7) est prévu au-dessus du débouchement dans le dispositif d'alimentation (6).

4. Dispositif selon l'une ou plusieurs des revendication 1 à 3,
caractérisé en ce que
la chambre de formage (1) est équipée d'un dispositif vibrant (4) pour évacuer de la chambre de formage (1) le produit (13) précompacté sous vide.

5. Dispositif selon l'une ou plusieurs des revendications 1 à 4,
caractérisé en ce que
le dispositif d'aspiration à vide (9, 14), avec sa zone (9) conçue pour porter contre le bord (5), peut être déplacé en hauteur avec la chambre de formage (1).

6. Dispositif selon l'une ou plusieurs des revendications 1 à 5,
caractérisé en ce que
le dispositif d'aspiration à vide (9, 14) présente une tubulure d'aspiration (14) qui s'étend à travers une zone du dispositif d'alimentation (6) et peut être conduit à travers l'embouchure de ce dernier,

7. Dispositif selon la revendication 6,
caractérisé en ce que
le dispositif d'aspiration à vide présente, à l'extrémité inférieure de la trémie d'aspiration (14), un cloche d'aspiration (9) qui est conçue pour porter, de façon étaanche, contre le bord supérieur (5), adéquatement formé, du dispositif de formage.

8. Dispositif selon l'une ou plusieurs des revendication 1 à 7,
caractérisé en ce que
des dispositif supplémentaires de blocage (50; 51, 52; 53) sont prévus pour maintenir le volet (2) du fond fr la chambre de formage pressé contre le bord inférieur de celle-ci lorsque le dispositif de pression (3) est pivoté.

9. Dispositif selon l'une ou plusieurs des revendications 1 à 8,
caractérisé en ce que
le dispositif de blocage est formé par des crochets de maintien (50; 51; 52; 53) qui s'étendent le long de la chambre de formage (1) et sont déplaçables, par commande, dans le sens de la longueur de cette dernière.

10. Dispositif selon l'une ou plusieurs des revendications 1 à 9,
caractérisé en ce que
l'entraînement du dispositif de blocage (50; 51; 52; 53) se fait à l'aide de servomoteurs (54; 55).

11. Dispositif selon l'une ou plusieurs des revendications 1 à 10,
caractérisé en ce que
un dispositif de balayage (56) est prévu pour le nettoyage du volet (2) du fond.

12. Dispositif selon l'une ou plusieurs des revendications 1 à 11,
caractérisé en ce que
la chambre de formage (1) possède un fond (2) qui peut être maintenu en position de fermeture à l'aide d'un dispopsitif de pression (3) pivotable.
